# EUROPÄISCHE PATENTSCHRIFT

(11) **EP 0 233 330 B1**
(45) Veröffentlichungstag und Bekanntmachung des Hinweises auf die Patenterteilung: **05.04.1989**
(21) Anmeldenummer: 86115977.0
(22) Anmeldetag: 18.11.1986
(51) Int. Cl.: F23D 14/20, F24H 9/18, F23M 9/10

(54) **Brenner-Heizkessel-Einheit**
Burner-boiler unit
Ensemble de brûleur-chaudière

(30) Priorität: 18.01.1986 DE 3601343; 15.03.1986 DE 3608698
(43) Veröffentlichungstag der Anmeldung: 26.08.1987
(73) Patentinhaber: Deutsche Forschungsanstalt für Luft- und Raumfahrt e.V., 53175 Bonn (DE)
(72) Erfinder: Goller, Elmar, D-5210 Troisdorf-Sieglar (DE); Eickhoff, Heinrich, Prof. Dr.-Ing., D-5064 Rösrath-Kleineichen (DE); Kayser, Albrecht, Dipl.-Ing., D-5060 Bergisch Gladbach (DE)
(74) Vertreter: Selting, Günther, Dipl.-Ing.

(56) Entgegenhaltungen:
- WO-A-85/04947
- DE-A- 2 943 590
- DE-C- 3 020 398

## Beschreibung

Die Erfindung betrifft eine Ölbrenner-Heizkessel-Einheit nach dem Oberbegriff des Patentanspruchs 1.

Bei einer bekannten Ölbrenner-Heizkessel-Einheit dieser Art (DE-PS 3 020 398) ist die Zerstäubungsvorrichtung als flache Schneide ausgebildet, die einen ebenen Gemischstrahl erzeugt, dessen Flamme in der Brennkammer durch Umlenkung an einer Prallplatte stabilisiert wird. Diese bekannte Einheit ist einerseits imstande, besonders kleine ÖImengen schadstoffarm zu verarbeiten und einen weiten Regelbereich der Heizleistung abzudecken, jedoch neigt sie andererseits bei zu geringer Luftpressung zur Ablagerung von Ölkoks. Ferner hat es sich als schwierig erwiesen, die Zündung der Flamme mit einem Hochspannungslichtbogen durchzuführen.

Eine bekannte Brenner-Heizkessel-Einheit, von der der Oberbegriff des Patentanspruchs 1 ausgeht, ist in WO 8 504 947 beschrieben. Bei der bekannten Einrichtung ist die Brennkammer in zwei durch einen Turbulator voneinander getrennte Teile unterteilt. In dem ersten Teil der Brennkammer erzeugt ein konventioneller ÖI- oder Gasbrenner eine Flamme, wobei den Brenngasen eine gewisse Rotation erteilt werden kann. Der erste Teil der Brennkammer ist von Rauchgasrohren durchzogen, durch die hindurch das Rauchgas aus dem zweiten Teil der Brennkammer abströmt. Der zweite Teil der Brennkammer ist von einem Wärmetauscher umgeben. Dadurch, dass im zweiten Teil der Brennkammer eine Kühlung erfolgt, ist keine ausreichende Verbrennung des Kohlenmonoxids zu Kohlendioxid gewährleistet. Ausserdem kann die Heizleistung nur in einem relativ geringen Regelbereich in Abhängigkeit vom Heizbedarf des angeschlossenen Verbrauchers variiert werden.

Ausgehend von diesem Stand der Technik liegt der Erfindung die Aufgabe zugrunde, eine Ölbrenner-Heizkessel-Einheit zu schaffen, bei der die Heizleistung innerhalb eines grossen Regelbereichs veränderbar ist und die eine schadstoffarme Verbrennung ohne Entstehung von Ölkoks ermöglicht.

Die Lösung dieser Aufgabe erfolgt erfindungsgemäß mit den im kennzeichnenden Teil des Patentanspruchs 1 angegebenen Merkmalen.

Bei der erfindungsgemäßen Ölbrenner-Heizkessel-Einheit wird die Verbrennungsluft mit einem verhältnismäßig hohen Druck zugeführt, und zwar mengenproportional zum Öl. Der Druck, mit dem die Luft zugeführt wird, beträgt vorzugsweise zwischen 20 und 200 mbar. Dieser hohe Druck erfordert die Abkehr von den üblicherweise verwendeten Lüfterrädem, in denen der weitaus größte Teil der Antriebgenergie verlorengeht. Eine Verdrängerpumpe lie-1⁹rt den erforderlichen hohen Druck mit hohem Wirkungsgrad. Dieser Druck wird in der Zerstäubungsvorrichtung umgesetzt, jedoch nicht verbraucht. Die Druckenergie gelangt zu einem großen Teil mit dem Gemischstrom in die Brennkammer, um dort noch Mischarbeit zu leisten. Dadurch sinkt die Schadstoffbildung und das erforderliche Brennraumvolumen wird verringert.

Der in die Brennkammer eintretende drallbehaftete Gemischstrom erzeugt eine flammenstabilisierende Rezirkulation von heißen Rauchgasen ohne die Gefahr von Rückstandsablagerung und erlaubt darüber hinaus die stoßfreie Zündung der Verbrennung durch einen elektrischen Lichtbogen im zentralen oder äußeren Rückströmgebiet. Infolge der guten Hochdruckzerstäubung und Vermischung kann auf heiße Brennkammerwände im vorderen Bereich der Brennkammer verzichtet werden. Durch die Wasserkühlung des Mantels im ersten Teil der Brennkammer (Primärzone) wird die Gastemperatur gesenkt, wodurch in Verbindung mit der kurzen Verweilzeit des Gases in der hochbelasteten Primärzone eine Verminderung der Stickoxidbildung bewirkt wird. Im hinteren Teil der Brennkammer (Sekundärzone) wird durch den wärmeisolierenden Mantel die verbliebene Reaktionstemperatur aufrechterhalten, um die Verbrennung des Kohlenmonoxids CO zu Kohlendioxid CO₂ zu gewährleisten.

Die Brennstoffdruckquelle kann bei Verwendung von Gas als Brennstoff aus einer Druckgasleitung bestehen. Wird Flüssigbrennstoff benutzt, dann enthält die Brennstoffquelle eine Förderpumpe, vorzugsweise eine Verdrängerpumpe, die synchron mit einer in der Druckluftquelle enthaltenen Verdrängerpumpe angetrieben ist. Zwischen beiden Teilen der Brennkammer kann eine ringförmige Einschnürung vorgesehen sein, die die Rezirkulation in der Primärzone und die Durchmischung in der Sekundärzone unterstützt.

Durch die Verwendung einer Dralldüse in der Mischvorrichtung wird eine rotationssymmetrische Luftstromzerstäubung erreicht und ein drallbehafteter Gemischstrom erzeugt. Dies hat bei Öl als Brennstoff den Vorteil einer feinen Zerstäubung, einer guten Vermischung und einer relativ homogenen Brennstoffverteilung. Durch die Drallstabilisierung der Flamme entfällt die Verwendung von Prallplatten.

Gemäß einer bevorzugten Weiterbildung der Erfindung ist vorgesehen, daß der Strömungsweg der Rauchgase im Wärmetauscher so eng ist, daß mindestens im oberen Drehzahlbereich des Antriebs eine turbulente Strömung in diesem Strömungsweg auftritt. Bei einem turbulent durchströmten Hochleistungswärmetauscher wächst die Wärmeübergangszahl mit zunehmender Durchströmung erheblich stärker als bei laminar durchströmten Wärmetauschern, d.h. der Wärmetauscher benötigt bei steigender Heizleistung eine geringere Vergrößerung seiner Wärmetauschflächen. Bei einem festen Wärmetauscher steigt die Gasaustrittstemperatur bei hoher Heizleistung weniger an. Durch Verengung des Strömungswegs der Rauchgase paßt sich die Wärmetauscherleistung der Leistung des Brenners in einem weiten Bereich an, so daß es nicht erforderlich ist, die Wärmeaustauschflächen zu vergrößern. Im gesamten Leistungsbereich des Brenners kann bei geringen Veränderungen der Abgastemperatur mit festem Wärmetauscher gearbeitet werden.

Bis zu einem Regelbereich der Heizleistung von etwa 1:2,5 kann mit fester Luftstromdüse in der Mischvorrichtung gearbeitet werden. Für wesentlich größere Regelbereiche, die das System zuläßt, ist es zweckmäßig, den Querschnitt der Dralldüse verändern zu können, um die erforderliche hohe Luftgeschwindigkeit zu erhalten, ohne einen zu hohen Luftdruck erzeugen zu müssen. Gemäß einer Weiterbildung der Erfindung ist vorgesehen, daß der Querschnitt der Dralldüse in Abhängigkeit von der Heizleistung verändert wird, und zwar vorzugsweise in Abhängigkeit von dem Druck der Druckluftquelle. Je größer dieser Luftdruck ist, umso größer wird der Strömungsquerschnitt an der Dralldüse gemacht. Auf diese Weise wird die Dralldüse auf die jeweils benötigte Heizleistung abgestimmt. Mit einer derartig variierbaren Dralldüse kann der Regelbereich der Heizleistung bis zu etwa 1:10 vergrößert werden.

Die Erfindung eignet sich auch für eine Brenner-Heizkessel-Einheit mit Gasbetrieb. Während beim Ölbetrieb die drallerzeugende Mischvorrichtung sowohl zur Zerstäubung des Heizöls als auch zur Gemischbildung und zur Flammenstabilisierung dient, entfällt bei einem Gasbrenner die Zerstäubungswirkung. Die Vorteile der Schadstoffreduktion und der drehzahlabhängigen Brennstoff-Luft-Verbundregelung werden beibehalten. Bei einem Gasbrenner wird man zweckmäßigerweise die beiden Verbrennerpumpen zu einer einzigen Baueinheit zusammenfassen, wobei das Gehäuse dieser Baueinheit durch eine Zwischenwand unterteilt ist, welche von einer die Läufer der beiden Verdrängerpumpen verbindenden Zwischenwelle durchdrungen wird. Das Verbund-Verdrängergebläse bedeutet gegenüber den bei Gasgebläsebrennern gebräuchlichen Radiallüftern einen Mehraufwand, der aber schon bei einem nicht leistungsgeregelten einstufigen Brenner durch verschiedene Einsparungen mehr als aufgewogen wird. Die volumetrische Gaszumessung hängt nur geringfügig vom Gasvordruck im Gasnetz ab, so daß kein Druckregelgerät benötigt wird. Auch ein Druckwächter ist nicht erforderlich, da die Regelung nur versagt, wenn das Verbundgebläse ausfällt. In einem solchen Fall schalten Sicherheitseinrichtungen die Gaszufuhr schon wegen des Ausbleibens der Verbrennungsluft oder der Stromversorgung ab. Besonders vorteilhaft ist, daß eine Drehzahlregelung nur für den Antriebsmotor des Verbund-Verdrängergebläses erforderlich ist und daß aufwendige Mischvorrichtungen mit Volumenregelung nicht erforderlich sind.

Bei den üblichen Gasgebläsebrennern bleiben bei jedem Abschalten die Armaturen und Leitungen zwischen dem Magnetventil und der Mischvorrichtung mit Restgas gefüllt, das nachfolgend in den Brennraum einsickert. Bei der erfindungsgemäßen Vorrichtung kann das Einsickern von Restgas in den Brennraum vermieden werden, indem ein kleines Rückschlagventil zwischen die Einlässe von Luftgebläse und Gasgebläse gelegt wird. Sobald die Gaszufuhr abgesperrt wird, saugt das Gasgebläse über das Rückschlagventil Luft an, um das Restgas aus den Leitungen zu spülen. Auch bei Ausfall des Stromversorgungsnetzes wird durch den Nachlauf des Antriebsmotors noch das Ausspülen von Gas aus der Gasleitung bewirkt.

Im folgenden werden unter Bezugnahme auf die Zeichnungen Ausführungsbeispiele der Erfindung näher erläutert.

Es zeigen:
Fig. 1 einen Längsschnitt durch eine Brenner-Heizkessel-Einheit mit regelbarer Heizleistung,
Fig. 2 einen Schnitt entlang der Linie 11-11 von Fig.1,
Fig. 3 einen Schnitt ähnlich demjenigen der Fig. 2 bei einer Ausführungsform, bei der der Strömungsquerschnitt der Dralldüse in Abhängigkeit vom Luftdruck verändert wird,
Fig. 4 einen Längsschnitt durch einen Drall-Luftstromzerstäuber mit zentraler Ölauftragung aus einer Druckdüse,
Fig. 5 einen Längsschnitt durch einen anderen Drall-Luftstromzerstäuber mit ringförmiger konischer Zerstäubungsschneide,
Fig. 6 einen Längsschnitt durch einen weiteren Drall-Luftstromerzeuger mit Druckdüse, jedoch ohne Zerstäubungsschneide,
Fig. 7 einen Längsschnitt durch eine andere Ausführungsform des Drall-Luftstromerzeugers mit Druckdüse und
Fig. 8 einen Längsschnitt durch eine Gasbrenner-Heizkessel-Einheit.

Die in Fig. 1 dargestellte regelbare Brenner-Heizkessel-Einheit weist einen Elektromotor 10 auf, dessen Drehzahl von einem Drehzahl-Steuergerät 11 gesteuert wird. Die Ausgangswelle des Elektromotors 10 treibt eine Druckluft-Verdrängerpumpe 12 und eine Heizöl-Verdrängerpumpe 13 an. Die beiden Pumpen 12 und 13 sind Verdrängerpumpen, d.h. ihre Fördermenge ist der Antriebsgeschwindigkeit proportional. Hierzu eignen sich beispielsweise Roots-Pumpen, Zahnradpumpen oder Kolbenpumpen. Die Druckleitungen der beiden Verdrängerpumpen 12 und 13 führen zu der als Zerstäubungsvorrichtung ausgebildeten Mischvorrichtung 14.

Die Mischvorrichtung 14 ist in dem Düsengehäuse 15 untergebracht, das gleichzeitig den stirnseitigen Abschluß der Brennkammer 16 bildet. Das rohrförmige Düsengehäuse 15 weist brennkammerseitig eine die Brennkammer 16 verschließende Deckelwand 17 auf und ist am entgegengesetzten (äußeren) Ende mit einem Deckel 18 abdichtend verschlossen. Durch den Deckel 18 ist eine als Kapillarleitung ausgebildete Ölzufuhrleitung 19 abdichtend hindurchgeführt. Die Ölzufuhrleitung 19 führt durch den im Innern des Düsengehäuses 15 angeordneten Düsenkörper 20 hindurch und tritt an dessen Stirnseite aus. Um das Austrittsrohr 21 herum sind an der flanschartigen Stirnwand 22 des Düsenkörpers zahlreiche drallerzeugende luftleitende Elemente in Form von Flügeln 23 angeordnet. Diese Flügel 23 sind gemäß Fig. 2 in Umfangsrichtung schräggestellt und sie verjüngen sich zum inneren Ende hin. Die Flügel 23 begrenzen Kanäle 24, durch die die radial einströmende Luft eine Umfangskomponente erhält. Jeder der Kanäle 24 verringert sich im Querschnitt zu seinem inneren Ende hin, so daß in jedem Kanal 24 die Luft zunehmend beschleunigt wird.

Die Flügel 23 sind zwischen der Stirnwand 22 und einer parallel zu dieser Stirnwand verlaufenden Platte 25 angeordnet. Die den Flügeln 23 abgewandte Stirnwand der Platte 25 bildet die Begrenzungswand einer weiteren Dralldüse mit Flügeln 26, die an der Stirnseite einer weiteren Platte 27 angebracht sind. Die Platte 27 verläuft parallel zur Platte 25 und ihre Flügel 26 sind in gleicher Weise ausgebildet und angeordnet wie die Flügel 23 der Platte 22.

Die durch den Einlaß 28 seitlich in das Düsengehäuse 15 einströmende Luft verteilt sich im Innern des Düsengehäuses und strömt radial in die Kanäle 24 zwischen den Flügeln 23 sowie in die entsprechenden Kanäle zwischen den Flügeln 26 ein. Durch die Flügel 23 und 26 erhält die Luft einen Drall, d.h. eine kreisende Bewegung.

Die Platte 25 ist ringförmig ausgebildet und ihr innerer Rand hat die Form einer in Strömungsrichtung axial abstehenden ringförmigen, sich zum Ende hin konisch verjüngenden Schneide 29. Auch die innere Kante der ringförmigen Platte 27 ist in Strömungsrichtung axial umgebogen und sie bildet einen konischen Ring 30, der die Schneide 29 mit radialem Abstand umgibt.

Das durch das Rohr 21 austretende Heizöl wird von dem rotierenden Luftstrom erfaßt und auf die Innenseite der Schneide 29 aufgesprüht. Die Schneide 29 wird zu beiden Seiten von rotierenden und sich axial bewegenden Luftströmungen umströmt, die den Heizölfilm von der kreisförmigen scharfen Spitze der Schneide 29 abreißen und es fein und gleichmäßig verteilen. Die Heizöltröpfchen vermischen sich dabei innig mit der Verbrennungsluft und treten zusammen mit dieser in die rohrförmige Brennkammer 16 ein. Infolge der Drallinjektion unter hohem Druck erstehen im vorderen Teil 16a der Brennkammer 16 ringförmige Strömungswalzen, in denen ein Teil des Gemischstromes zurückgeführt wird und die um die Längsachse herum rotieren. Zum Zünden des Gemisches ist im Teil 16a der Brennkammer eine Elektrode 31 angeordnet. Eine weitere Elektrode 31' dient zur Flammenüberwachung. Nach dem Zünden entsteht im Teil 16a der Brennkammer 16 eine stabile blaue Flamme, die den Teil 16a im wesentlichen ganz ausfüllt und sich in den rückwärtigen Teil 16b hinein fortsetzt.

Der Teil 16a bildet die Primärverbrennungszone, die gegenüber dem Teil 16b durch einen Ring 32, welcher eine querschnittsverengende Einschnürung 33 bildet, getrennt ist. Die Umfangswand eines Teiles 16b, der die sekundäre Verbrennungszone bildet, ist mit einer wärmeisolierenden Auskleidung 34 versehen und dadurch gegen Kühlung durch den Wärmetauscher geschützt.

Der Wärmetauscher 35 umgibt die Brennkammer 16 ringförmig. Der Weg des Wassers, das dem Wärmetauscher 35 zugeführt wird, ist in Fig. 1.in durchgezogenen Linien dargestellt, während der Weg der Verbrennungsgase gestrichelt dargestellt ist.

Das Wasser strömt von Einlaß 36 axial durch den äußeren Ringraum 37, bis es am brennerseitigen Ende dieses äußeren Ringraums 37 umgelenkt wird und in den mittleren ringförmigen Hohlraum 38 gelangt. Diesen durchströmt das Wasser im Gegenstrom zum Hohlraum 37. Das der Zerstäubungs- und Mischvorrichtung 14 abgewandte Ende des mittleren Hohlraums 38 ist über gebogene Rohrstücke 39 mit dem inneren ringförmigen Hohlraum 40 verbunden, der in Gegenrichtung zum mittleren Hohlraum 38 durchströmt wird. In der Nähe des düsenseitigen Endes des mittleren Hohlraums 40 ist der Auslaß 41 für das erwärmte Wasser angeordnet.

Die innere Begrenzungswand des inneren Hohlraums 40 wird von dem Rohr 42 gebildet, das die Wand der Brennkammer 16 darstellt. Die äußere Wand des inneren Hohlraums 40 besteht aus dem Rohr 43. Der mittlere Hohlraum 38 wird von den Rohren 44 und 45 begrenzt und der äußere Hohlraum 37 von den Rohren 46 und 47. Alle Rohre 42 bis 47 sind koaxial zueinander angeordnet und sie umgeben die Brennkammer 16.

An den Teil 16b der Brennkammer 16 schließt sich der Sammelraum 48 an, durch den die Brenngase in den Ringspalt 49 zwischen den Rohren 43 und 44 gelangen. Der Ringspalt 49 wird in Gegenrichtung zur Brennkammer 16 durchströmt. Anschließend werden die Brenngase noch einmal umgelenkt, um in den Ringraum 50 zwischen den Rohren 45 und 46 zu gelangen. Das Austrittsende des Ringraums 50 befindet sich an dem der Mischvorrichtung 14 abgewandten Ende des Wärmetauschers 35. Von dort gelangen die Verbrennungsgase in den Auslaß 51, der von der Sammelkammer 48 durch eine wärmeisolierte Wand 52 getrennt ist, in einen Kamin.

Der verdrallt in die Brennkammer 16 eintretende Gemischstrom erzeugt in dem ersten Teil 16a, der durch die Wand 42 hindurch wassergekühlt ist, sowohl eine zentrale als auch eine periphere Heizgasrezirkulation, die die blaue, schadstoffarme Heiz- ölflamme stabilisieren. In dem zweiten Teil 16b verbrennt hauptsächlich noch im Heizgas enthaltenes Kohlenmonoxid CO zu Kohlendioxid C0₂ nach. Der Teil 16b ist durch die wärmeisolierende Auskleidung 34 gegen weitere Kühlung geschützt. Nach Verlassen der sekundären Verbrennungszone, zu der auch der Umlenkraum 48 gehört, ist das Brenngas weitgehend ausreagiert.

Die Ringräume 49 und 50 haben eine relativ geringe radiale Weite, so daß durch Wandreibung Turbulenzen erzeugt werden können. Solche Turbulenzen treten insbesondere dann auf, wenn bei hoher Heizleistung der Motor 10 mit dem oberen Drehzahlbereich läuft und eine große Luftmenge fördert. Da durch eine turbulente Strömung der Wärmeübergang des Wärmetauschers verbessert wird, paßt sich die Wärmetauscherleistung in einem gewissen Maße der Heizleistung des Brenners an.

Durch die oben beschriebene Anordnung der Flügel 23 in Verbindung mit der ringförmigen Klinge 29 wird eine Dralldüse 53 gebildet, die dem Gemischstrom eine umfangsmäßige und eine axiale Bewegungskomponente erteilt.

Wenn ein größer Regelbereich der Heizleistung gefordert wird, kann es zweckmäßig sein, den Strömungsquerschnitt der Dralldüse 53 zu verändern, damit der durch die Dralldüse verursachte Druckverlust bei hohem Durchsatz nicht zu groß wird bzw. damit die Zerstäubung bei kleinem Durchsatz nicht zu schlecht wird.

Fig. 3 zeigt eine Variante, um den Strömungsquerschnitt der Mischvorrichtung zur Änderung der Drallkomponente zu verändern. Zu diesem Zweck sind die Flügel 23 an der Stirnwand 22 nicht starr angebracht, sondern jeder Flügel 23 ist an einer Achse 55 schwenkbar auf der mittleren Platte 25 gelagert. Von der oberen Platte 22 stehen Stifte 56 ab, von denen jeder in ein Langloch 57 eines Flügels 23 hineinragt. Die mittlere Platte 25 ist drehbar gelagert, und durch Drehung dieser Platte 25 können die Anstellwinkel der an ihr gelagerten Flügel in der in Fig. 3 dargestellten Weise verändert werden. Die Drehung der Platte 25 erfolgt durch eine Stange 58, die über ein Gelenk 59 mit dem Umfang der Platte 25 verbunden ist. Die Stange 58 ragt durch ein Rohr 60 hindurch in ein Gehäuse 61 hinein, das eine Belüftungsöffnung 62 aufweist. Im Gehäuse 61 befindet sich ein Faltenbalg 63, der abdichtend mit dem Ende des Rohres 60 verbunden ist. Durch das Rohr 60 hindurch gelangt der im Innern des Düsengehäuses 15 herrschende Druck in das Innere des Faltenbalges 63. Je größer dieser Druck ist, um so weiter wird die Stange 58 in das Gehäuse 61 hineingezogen. Der Faltenbalg 63 wirkt zugleich als Feder, die bestrebt ist, die Stange 58 aus dem Gehäuse 61 herauszudrücken. Durch die tangential an der Platte 25 angreifende Stange 58 wird die Platte 25 in Abhängigkeit von dem im Düsengehäuse 15 herrschenden Druck gedreht, wodurch die Flügel 23 um ihre Achsen 55 herum verschwenkt werden. Je größer der Druck im Düsengehäuse 15 ist, um so größer wird der Querschnitt der von den Flügeln 23 begrenzten Kanälen 24 gemacht, d.h. um so mehr wird die Spitze eines Flügels 23 von dem benachbarten Flügel wegbewegt.

Anhand von Fig. 3 wurde die Möglichkeit erläutert, den drallerzeugenden Querschnitt der Dralldüse 53 zu verändern. Alternativ oder zusätzlich besteht die Möglichkeit, die axiale Komponente der Dralldüse 53 zu verändern, z.B. durch einen druckabhängig in der Düsenöffnung bewegbaren Kegel.

Fig. 4 zeigt auch eine in Blech gepreßte Dralldüse 53. In dem Drallraum 80 kann das zuvor beschriebene Heizölrohr 21 auch durch eine Sprühdüse 70 ersetzt werden, die an die Zufuhrleitung 19 angeschlossen ist. Die durch den Einlaß 28 zugeführte Luft strömt zwischen fest angebrachte Flügel 71, die, ebenso wie die Flügel 23 und 26 des ersten Ausführungsbeispiels, schräggestellt sind, um der radial von außen nach innen strömenden Luft eine Umfangskomponente zu erteilen. Die Flügel 71 sind an ihrer Oberseite teilweise von einer Platte 72 bedeckt, die außen einen Randschlitz 73 freiläßt, durch den die Luft zwischen die Flügel 71 gelangen kann. Der äußere Rand der ringförmigen Schneide 29 ist an den inneren Enden der Flügel 71 befestigt, und zwar in halber Höhe dieser Flügel, so daß die Schneide 29 sowohl an ihrer Unterseite als auch an ihrer Oberseite von dem rotierenden Luftstrom gestrichen wird. Die Flügel 71 ruhen auf der Stirnwand 17 der Brennkammer. Diese Stirnwand trägt außerdem die Elektroden 31 zum Zünden der Flamme.

Der aus der Sprühdüse 70 austretende Sprühnebei wird auf die Innenseite der ringförmigen Klinge 29 gesprüht und von dem rotierenden Luftstrom mitgerissen. Der so entstehende feine Ölfilm auf der Klinge 29 wird von den beiden Luftströmungen an der Abreißkante der Klinge mitgenommen und als rotierender Sprühkegel in den Brennraum 16 eingeführt.

Das Ausführungsbeispiel der Fig. 5 gleicht weitgehend demjenigen der Fig. 4, jedoch ist keine separate Sprühdüse vorhanden. Die Zufuhrleitung 19 führt vielmehr in das Innere des Randbereichs der Klinge 29. Hier befindet sich ein ringförmiger Hohlraum 64, der über Mikroschlitze 75 mit der Innenseite der Klinge 29 in Verbindung steht. Das Öl gelangt durch den Ringraum 64 auf die Innenseite der Klinge 29 und wird hier von dem rotierenden und sich axial bewegenden Luftstrom mitgerissen.

Auch das Ausführungsbeispiel von Fig. 6 gleicht demjenigen von Fig. 4, mit Ausnahme der Tatsache, daß keine Schneide vorhanden ist. Die Sprühdüse arbeitet als Dralldruckdüse mit Luftunterstützung durch die zwischen den Flügeln 71 entlangströmende Luft.

Die Misch- und Zerstäubungsvorrichtung 14 von Fig. 7 entspricht weitgehend derjenigen von Fig. 1. Das Rohr 21 ragt durch eine Öffnung der Stirnwand 22 hindurch und hinter dieser befindet sich die Platte 25 mit der ringförmigen konischen Schneide 29. Hinter der Platte 25 ist die Platte 27 mit der ebenfalls ringförmigen konischen Schneide 29a angeordnet, welche mit der Schneide 29 einen Ringspalt bildet. Das Packet aus der Stirnwand 22 und den Platten 25 und 27 enthält tangentiale Bohrungen 80, die vom Düsengehäuse 15 in die Dralldüse 14 hineinführen. Die Bohrungen 80 befinden sich in der Stirnwand 22 bzw. der Platte 25, so daß die aus diesen Bohrungen in die Düse strömende Luft an der Innenseite der Schneide 29 entlang rotiert. Die Bohrungen 81 befinden sich an der Unterseite der Platte 25 bzw. der Oberseite der Platte 27, so daß die durch diese Bohrungen 81 einströmende Luft rotierend an der Außenseite der Schneide 29 entlangströmt. Beide Luftströmungen haben die gleiche Drehrichtung.

Fig. 8 zeigt eine Gasbrenner-Heizkessel-Einheit, wobei von der Brennkammer nur die Primärverbrennungszone 16a dargestellt ist, welche durch den Ring 32, der die querschnittsverengende Einschnürung 33 bildet, begrenzt ist. Der Brenner ist im wesentlichen ebenso ausgebildet wie die zuvor beschriebenen Ölbrenner, so daß im folgenden hauptsächlich die Unterschiede gegenüber den Ölbrennern erläutert werden.

Die Mischvorrichtung 14 besteht aus der Dralldüse 53, die schrägstehende Flügel 71 für die Verbrennungsluft sowie dahinter eine axiale Düsenöffnung 29 aufweist. Die inneren Enden der Flügel 71 sind durch die Unterseite des kegelförmigen Abdeckorgans 85 begrenzt. Über dem Abdeckorgan 85 befindet sich der als Innenkegel ausgebildete Leitring 86, der zusammen mit dem Abdeckorgan 85 einen kegelförmigen Durchlaß bildet, welcher von der axialen Bohrung 88 zu den Außenbereichen der Flügel 71 führt. Durch das Abdeckorgan 85 führt die Gaszufuhrleitung 87, deren Auslaß sich in der Mitte der Unterseite des Abdeckorgans 85 befindet, so daß das Brenngas axial in die Dralldüse 53 eintritt, während die Luft radial eintritt und durch die Flügel 71 eine tangentiale Komponente erhält.

Das Doppel-Verdrängergebläse 89 besteht aus der Luft-Verdrängerpumpe 12 und der Brenngas-Verdrängerpumpe 13. Das Verdrängergebläse 89 ist auf dem Düsengehäuse 15 montiert und liefert über die Bohrung 88 die Verbrennungsluft und über die Gaszufuhrleitung 87 das Brenngas zur Mischvorrichtung 14. Die Verdrängerpumpen 12 und 13 bestehen im vorliegenden Fall aus Zahnradpumpen. Diese Pumpen sind in einem Schnitt dargestellt, der in der Mittelebene zwischen den beiden Pumpenzahnrädern verläuft, so daß man nur das mitlaufende, von außen nicht angetriebene Zahnrad 90 bzw. 91 sieht. Die Achsen der Pumpenzahnräder verlaufen rechtwinklig zur Längsachse der Dralldüse 53. Das Pumpenzahnrad 90 der Luft-Verdrängerpumpe ist in der Wand 92 und der Zwischenwand 93 des Pumpengehäuses gelagert, und das Pumpenzahnrad 91 der Gas-Verdrängerpumpe 13 ist in der Zwischenwand 93 und der Gehäusewand 96 gelagert. Die Achsen der mittelbar angetriebenen Pumpenzahnräder 90 und 91 verlaufen auf einer gemeinsamen Linie, ebenso wie die Achsen der (nicht dargestellten) unmittelbar angetriebenen Pumpenzahnräder ebenfalls auf einer gemeinsamen Linie verlaufen. Es ist auch möglich, beide Pumpenzahnräder 90,91 aus einem einzigen Block herzustellen, der nur in den Wänden 92 und 93 oder 92 und 96 gelagert ist. In gleicher Weise können auch die direkt angetriebenen Pumpenzahnräder aus einem gemeinsamen Block bestehen, der nur in zwei Wänden gelagert ist.

Die Luft-Verdrängerpumpe 12 saugt die Verbrennungsluft über einen Schalldämpfer 97 und das Einlaßrohr 98 von außen an. Zwischen dem Verdrängergebläse 12 und der Bohrung 88 befindet sich ein Sammelraum 99. Das Brenngas wird aus der Gasleitung über einen Filter 100 und zwei Magnetventile 101 in den Ansaugraum 102 gedrückt und durch das Verdrängergebläse 13 in den Sammelraum 103 gefördert. Die Gasleitung 87 führt vom Sammelraum 103 zur Mischvorrichtung 14. Solange der Leitungsgasdruck höher ist als der Brennkammerdruck, treibt der Gasdruck die Verdrängerpumpe 13 an, die somit als Motor arbeitet, der den die beiden Verdrängerpumpen 12 und 13 antreibenden Elektromotor teilweise entlastet.

Zwischen dem Lufteinlaß 98 und dem Ansaugraum 102 befindet sich ein Rückschlagventil 104, das Luft vom Lufteinlaß 98 zu dem Ansaugraum 102 durchlassen kann, das aber in Gegenrichtung kein Gas durchlassen kann. Das Rückschlagventil 104 wird durch den Gasdruck geschlossen gehalten, solange die Magnetventile 101 offen sind. Wenn das Gas abgesperrt wird, öffnet das Rückschlagventil durch die Saugwirkung des Verdrängergebläses 13, so daß Luft in das Verdrängergebläse 13 eingesaugt und gleichzeitig Restgas aus dem Gas-Verdrängergebläse 13 und der Gasleitung 87 ausgespült wird und in der Brennkammer noch verbrennt.

## Patentansprüche

1. Brenner-Heizkessel-Einheit mit einer an einem Ende einer rohrförmigen Brennkammer (16) angeordneten Mischvorrichtung (14), einer Brennstoffdruckquelle und einer Druckluftquelle (12), die an die Mischvorrichtung (14) angeschlossen sind, einem die Brennkammer (16) umgehenden Wärmetauscher (35), wobei die Brennkammer (16) aus einem der Mischvorrichtung (14) zugewandten Teil (16a) und einem der Mischvorrichtung abgewandten Teil (16b) besteht, zwischen beiden Teilen (16a und 16b) eine Einschnürung (33) vorgesehen ist, und der der Mischvorrichtung (14) zugewandte Teil (16a) der Brennkammer (16) einen vom Wasser des Wärmetauschers (35) gekühlten Mantel aufweist, dadurch gekennzeichnet, daß der Druck der Druckluftquelle (12) größer als etwa 15 mbar ist, und der der Mischvorrichtung (14) abgewandte Teil (16b) der Brennkammer (16) von dem Wärmetauscher (35) durch einen wärmeisolierenden Mantel (34) getrennt ist.

2. Brenner-Heizkessel-Einheit nach Anspruch 1, dadurch gekennzeichnet, daß eine die Brennstoffdruckquelle bildende Förderpumpe (13) und die Druckluftquelle (12) aus Verdrängerpumpen bestehen, die von einem gemeinsamen drehzahlregelbaren Antrieb (10) synchron angetrieben sind.

3. Brenner-Heizkessel-Einheit nach Anspruch 2, dadurch gekennzeichnet, daß der Strömungsweg der Verbrennungsgase im Wärmetauscher (35) so eng ist, dass mindestens im oberen Drehzahlbereich des Antriebs (10) eine turbulente Strömung in diesem Strömungsweg (49, 50) auftritt.

4. Brenner-Heizkessel-Einheit nach einem der Ansprüche 1 bis 3, dadurch gekennzeichnet, daß die Mischvorrichtung (14) eine Dralldüse (53) aufweist.

5. Brenner-Heizkessel-Einheit nach Anspruch 4 für Öl als Brennstoff, dadurch gekennzeichnet, daß die Mischvorrichtung (14) eine Zerstäubungsvorrichtung ist, die eine konische ringförmige Schneide (29) aufweist, daß eine Auftragvorrichtung zum gleichmäßigen Verteilen des Öls auf eine Fläche der Schneide (29) vorgesehen ist und daß luftleitende Elemente die zugeführte Luft mit einem Drall an mindestens einer der beiden Schneidenflächen entlangführen.

6. Brenner-Heizkessel-Einheit nach Anspruch 5, dadurch gekennzeichnet, daß die luftleitenden Elemente Flügel (23, 26) sind, von denen jeder um eine Achse (55) derart schwenkbar ist, daß sich der Abstand seiner Spitze von dem benachbarten Flügel verändert.

7. Brenner-Heizkessel-Einheit nach Anspruch 6, dadurch gekennzeichnet, daß die Steuerung der Flügel (23, 26) durch ein pneumatisches Stellglied (58, 63) in Abhängigkeit vom Vordruck der Mischvorrichtung (14) erfolgt.

8. Brenner-Heizkessel-Einheit nach einem der Ansprüche 2 bis 7, dadurch gekennzeichnet, daß die beiden Verdrängerpumpen (12, 13) zu einer Doppelpumpe vereinigt sind, die zwei Paare fest miteinander verbundener Rotore aufweist, wobei jeweils zwei Rotore der beiden Pumpen mit ihren Achsen entlang einer gemeinsamen Geraden angeordnet sind.

9. Brenner-Heizkessel-Einheit nach einem der vorhergehenden Ansprüche für Gas als Brennstoff, dadurch gekennzeichnet, daß eine zu der Luft-Verdrängerpumpe (12) führende Luftleitung (98) mit einer zu der Gas-Verdrängerpumpe (13) führenden Gasleitung über ein Rückschlagventil (104) verbunden ist, das in Richtung von der Luftleitung (98) zur Gasleitung öffnet.

## Revendications

1. Ensemble de brûleur-chaudière de chauffage comprenant un dispositif de mélange (14) disposé à une extrémité d'une chambre de combustion tubulaire (16), une source de pression de combustible et une source d'air comprimé (12) qui sont raccordées à ce dispositif de mélange (14), et un échangeur de chaleur (35) entourant la chambre de combustion (16), cette chambre de combustion (16) étant formée d'une partie (16a) située du côté du dispositif de mélange (14) et d'une partie (16b) située du côté opposé à ce dispositif de mélange (14), tandis qu'un étranglement (33) est prévu entre ces deux parties (16a et 16b) et que la partie (16a) de la chambre de combustion (16) située du côté du dispositif de mélange (14) comporte une enveloppe refroidie par l'eau de l'échangeur de chaleur (35), caractérisé en ce que la pression de la source d'air comprimé (12) est supérieure à environ 15 mbars et en ce que la partie (16b) de la chambre de combustion (16) située du côté opposé au dispositif de mélange (14) est séparée de l'échangeur de chaleur (35) par une enveloppe d'isolation thermique (34).

2. Ensemble de brûleur-chaudière de chauffage suivant la revendication 1, caractérisé en ce qu'une pompe d'alimentation (13) formant la source de pression de combustible et la source d'air comprimé (12) sont constituées par des pompes volumétriques qui sont entraînées en synchronisme par un dispositif moteur commun à vitesse de rotation réglable (10).

3. Ensemble de brûleur-chaudière de chauffage suivant la revendication 2, caractérisé en ce que le trajet d'écoulement des gaz de combustion dans l'échangeur de chaleur (35) est si étroit que, au moins dans le domaine supérieur des vitesses de rotation du dispositif moteur (10), il se présente un écoulement turbulent dans ce trajet d'écoulement (49, 50).

4. Ensemble de brûleur-chaudière de chauffage suivant l'une des revendications 1 à 3, caractérisé en ce que le dispositif de mélange (14) comprend une buse à impulsion de rotation (53).

5. Ensemble de brûleur-chaudière de chauffage suivant la revendication 4 pour du fioule en tant que combustible, caractérisé en ce que le dispositif de mélange (14) est un dispositif de pulvérisation qui comprend une lame biseautée annulaire conique (29), en ce qu'il est prévu un dispositif d'application permettant une répartition uniforme du fioule sur une surface de la lame biseautée (29) et en ce que des éléments de guidage d'air conduisent l'air amené, en lui impartissant une impulsion de rotation, sur au moins l'une des deux surfaces de la lame biseautée et le long de celle-ci.

6. Ensemble de brûleur-chaudière de chauffage suivant la revendication 5, caractérisé en ce que les éléments de guidage d'air sont des ailettes (23, 26) dont chacune peut pivoter autour d'un axe (55) de façon telle que la distance de sa pointe à l'ailette voisine varie.

7. Ensemble de brûleur-chaudière de chauffage suivant la revendication 6, caractérisé en ce que la commande des ailettes (23, 26) s'effectue à l'aide d'un organe pneumatique de réglage (58, 63) en fonction de la pression d'alimentation du dispositif de mélange (14).

8. Ensemble de brûleur-chaudière de chauffage suivant l'une des revendications 2 à 7, caractérisé en ce que les deux pompes volumétriques (12, 13) sont réunies en une pompe double qui comprend deux paires de rotors reliés rigidement entre eux, chaque paire de rotors, un de chaque pompe, étant disposée avec leurs axes le long d'une droite commune.

9. Ensemble de brûleur-chaudière de chauffage suivant l'une des revendications précédentes pour du gaz en tant que combustible, caractérisé en ce qu'une tuyauterie d'air (98) conduisant à la pompe volumétrique d'air (12) est reliée, par l'intermédiaire d'un clapet antiretour (104), à une tuyauterie de gaz conduisant à la pompe volumétrique des gaz (13), ce clapet antiretour s'ouvrant de la tuyauterie d'air (98) vers la tuyauterie de gaz.

## Claims

1. Burner-boiler assembly comprising a mixing device (14) arranged at one end of a tubular combustion chamber (16), a fuel pressure source and a compressed air source (12) connected to the mixing device (14), a heat exchanger (35) encompassing the combustion chamber (16), wherein the combustion chamber (16) consists of a section (16a) confronted with the mixing device (14) and of a section (16b) averted from the mixing device, between both sections (16a and 16b), a constriction (33) is provided and the section (16a) of the combustion chamber (16) confronted with the mixing device (14) comprises a jacket cooled by the water of the heat exchanger (35), characterized in that the pressure of the compressed air source (12) is higher than about 15 mbar, and the section (16b) of the combustion chamber (16) averted from the mixing device (14) is separated from the heat exchanger (35) by a thermally insulating jacket (34).

2. Burner-boiler assembly as set forth in claim 1, characterized in that a conveyer pump (13) forming the fuel pressure source and the compressed air source (12) consist of positive displacement pumps driven synchronously by a common speed-controllable drive (10).

3. Burner-boiler assembly as set forth in claim 2, characterized in that the flow path of the combustion gases in the heat exchanger (35) is so narrow that, at least in the upper speed range of the drive (10), a turbulent flow occurs in said flow path (49, 50).

4. Burner-boiler assembly as set forth in one of claims 1 to 3, characterized in that the mixing device (14) includes a swirl nozzle (53).

5. Burner-boiler assembly as set forth in claim 4, provided for oil as a fuel, characterized in that the mixing device (14) is of an atomizer type which contains a conical annular blade (29), that a means is provided to ensure a uniform distribution of oil on a surface of the blade (29) and that air-guiding elements conduct the fed air by a twist along at least one of the two blade surfaces.

6. Burner-boiler assembly as set forth in claim 5, characterized in that the air-guiding elements are wings (23, 26) of which each is pivotable about an axis (55) so that the distance of its tip to the adjacent wing is changed.

7. Bumer-boiler assembly as set forth in claim 6, characterized in that the control of the wings (23, 26) is performed by a pneumatic adjusting member (58, 63) operative responsive to the supply pressure of the mixing device (14).

8. Burner-boiler assembly as set forth in one of claims 2 to 7, characterized in that the two positive displacement pumps (12, 13) are combined to a double pump which comprises tow pairs of firmly interconnected rotors, of which two rotors of two pumps are arranged with their shafts along a common straight line.

9. Burner-boiler assembly as set forth in one of the preceding claims and provided to use gas as a fuel, characterized in that an air duct (98) extending to the air-displacement pump (12) is connected via a nonreturn valve (104) with a gas duct extending to the gas displacement pump (13), said nonreturn valve opening in the direction from the air duct (98) to the gas duct.
